# EUROPÄISCHE PATENTSCHRIFT

(11) **EP 0 223 919 B1**
(45) Veröffentlichungstag und Bekanntmachung des Hinweises auf die Patenterteilung: **13.06.1990**
(21) Anmeldenummer: 86110414.9
(22) Anmeldetag: 28.07.1986
(51) Int. Cl.: F41G 7/22, F42B 12/10, F42B 12/58

(54) **Verfahren und Verwendung von endphasenkorrigierter Submunition zum Bekämpfen von gepanzerten Schutzräumen**
Process for and use of end phase course-corrected submunition for combating armoured shelters
Procédé et application de sous-munition à guidage terminal pour la lutte contre abris blindés

(30) Priorität: 01.08.1985 DE 3527522
(43) Veröffentlichungstag der Anmeldung: 03.06.1987
(73) Patentinhaber: DIEHL GMBH & CO., 90478 Nürnberg (DE)
(72) Erfinder: Sundermeyer, Peter, Dr., D-8560 Lauf (DE)
(74) Vertreter: Hofmann, Gerhard, Dipl.-Ing. Patentassessor

(56) Entgegenhaltungen:
- EP-A- 0 081 421
- DE-A- 2 838 347
- DE-A- 3 306 659
- DE-A- 3 434 326
- DE-B- 1 578 089
- DE-C- 2 629 280
- "WEHRTECHNIK" 84/5, Seiten 115-117

## Beschreibung

Die Erfindung betrifft ein Verfahren gemäß dem Oberbegriff des Anspruches 1 und dessen bevorzugte Realisierung durch Verwendung von Submunition gemäß Anspruch 11.

Aus DE-C-26 29 280 ist zum Bekämpfen von Zielobjekten, insbesondere Flugzeugen, die in Schutzräumen untergebracht sind, bekannt, einen Gefechtskopf einzusetzen, der eine axial nach vorn wirkende Hohlladung als Primärsprengladung und eine insbesondere nachbeschleunigbare Sekundärsprengladung vergleichsweise kleinen Kalibers aufweist, die durch den vom Hohlladungsstachel erzeugten Kanal weiter in Erdaufschüttungen auf den Außenseiten von Betonabdeckungen und in letztere hinein eindringen soll. Dabei ist eine derartige Auslegung angestrebt, daß zunächst ein Wuchtgeschoßkörper mit der Hohlladung und der Sekundärsprengladung die Erdaufschüttung mit kinetischer Energie durchdringt, um anschließend die detonierende Hohlladung mit ihrem Stachel die Betonabdeckung durchschlagen zu lassen. Bei entsprechenden Massen- und Geschwindigkeitsverhältnissen werden selbst bei relativ dicken Erdaufschüttungen und starkwandigen Betonabdeckungen noch gute Wirkungen im Zielobjekt erwartet. Der technologische Aufwand für ein solches Bekämpfungsverfahren ist allerdings außerordentlich hoch. Dann es gilt, einen komplizierten Gefechtskopf mit definiertem Zündfolgeverhalten unter geeignetem Auftreffwinkel auf den oberen Wandbereich bzw. den Dachbereich eines Flugzeug-Schutzraumes zu verbringen.

Aus MILITARY TECHNOLOGY 2/85 (Seite 72 mitte links) ist eine sogenannte Anti-Shelter-Waffe zur Bekämpfung der oberirdischen gepanzerten Shelter (Unterstände) auf Fliegerhorsten und des darin stehenden Fluggerätes bekannt, wobei dort als Streumunition verbrachte Submunition mit einem Triebwerk zum Durchbringen eines Shelter-Erdwalles vorgesehen ist, die zum Aufsprengen des Shelter-Betonpanzers und zur Splitter-Bekämpfung des darunter abgestellten Fluggerätes eine voraus orientierte Bohr- und Nachschuß-Tandemladung aufweist. Sollte die Streumunition zufällig einmal nicht auf dem Erdreich landen, sondern unmittelbar auf das Shelter-Panzertor treffen, dann soll ohne vorheriges Zünden des Triebwerkes unmittelbar die Tandemladung ausgelöst werden.

Der technologische Aufwand für die Realisierung einer solchen Submunition ist aber überaus groß; während andererseits nur eine beschränkte Wirkung im Ziel erwartet werden kann, weil nur ein relativ kleiner Prozentsatz der ausgestreuten Submunition zufällig auf den Erdhügel über einem Shelter auftreffen wird, also tatsächlich ein geschützt abgestelltes Fluggerät bekämpft. Es kommt hinzu, daß es bei Shelter-Erdwällen von mehreren Metern Stärke kaum möglich ist, innerhalb der typischen Abmessungen von Submunition mit vertretbarem Aufwand ein Triebwerk unterzubringen, dessen Leistung für den Vortrieb durch das Erdreich hindurch bis auf die armierte Betonpanzerung ausreicht. Bei einer Zündung der Tandemladung schon innerhalb des Erdreiches, in Abstand zum Betonmantel, ist aber mit einem Durchschlagen dieser Parzerung nicht mehr zu rechnen; weil die Wirkung der Tandemladung sich im wesentlichen nur im Durchschlagen des Betonkörpers selbst entfaltet, dagegen im vorgelagerten Erdreich verpufft. Die Wahrscheinlichkeit, daß die mit Stabilisierungsrudern ausgestattete, im übrigen aber freifallende Streumunition gerade das Panzertor trifft, das gegenüber der Vorderfront des Shelters unter der Panzerung zurückverlegt ist, ist schließlich sehr gering.

In Erkenntnis dieser Gegebenheiten liegt der Erfindung die Aufgabe zugrunde, eine Anti-Shelter-Waffe zu schaffen, die - möglichst sogar bei geringerem munitionstechnischen Aufwand - eine größere Effektivität verspricht.

Diese Aufgabe wird erfindungsgemäß durch die Merkmale des Anspruches 1 bzw. des Anspruches 11 gelöst.

Für diese Lösung ist von der Überlegung ausgegangen, daß der verwundbarste Teil des Flugzeug-Unterstandes dessen Tor ist und auch bleiben wird, da das Tor im Alarmfall relativ schnell bewegt werden muß, also aus mechanischen und kinematischen Gründen nicht beliebig stark gepanzert werden kann; und von der weiteren Überlegung, daß ein Tor bei relativ geringem Aufwand an Zieldetektionssensorik mit sehr hoher Wahrscheinlichkeit getroffen, zerstört und sogar mit glühenden Splittermassen zur Zerstörung des dahinter abgestellten Fluggerätes durchschlagen wird, wenn die Munition in den Flugzeug-Wendeplatz vor dem Sheltertor einfällt und wenigstens eine projektilbildende Ladungen etwa in horizontaler Orientierung auf das Tor abfeuert.

Solch ein Vorplatz ist mit einem Zielsuchdetektor relativ einfach auszumachen, da er sich als großflächige Asphalt- oder Betonfläche signifikant von dem an Bord der Munition aufgenommenen Clutter unterscheidet, der aus dem Buschwerk, dem Rasen und dem Sand in der näheren Umgebung des Platzes vor dem Sheltertor herrührt. Aus der Sensorinformation können somit Manöverkommandos zur Endphasen-Flugkorrektur der Submunition abgeleitet werden, um diese bei steilen Endanflug etwa ins Zentrum eines Shelter-Vorplatzes einzulenken. Die Trefferwahrscheinlichkeit- hinsichtlich des Wandeplatzes zwischen einem Sheltertor und dem Anschlußweg an die Rollbahnen - wird noch vergrößert, wenn der Sensor für die EndphasenManöver zusätzlich zur Mustererkennung ausgelegt wird, um beispielsweise die Aufweitung des Anschlußweges zum Wende-Vorplatz und/oder die typischerweise etwa bogen- und strahlenförmige Splitterschutz-Hügelstruktur, die solchen Wendeplatz umgibt, als Zielkriterium zu verarbeiten, ohne gleich den signalverarbeitungstechnischen Aufwand für die Detektion von Konstruktionsdetails treiben zu müssen, die typisch für den Überstand eines Bunkerdaches über das Sheltertor sind, die andererseits aber leicht durch entsprechende Ausgestaltung der unmittelbar darüber liegenden Erdwälle getarnt werden können. Auch ist der Aufwand für die Sensorsignalverarbeitung hier nicht erforderlich, der sonst getrieben werden muß, wenn eine sensorgeführte Submunition ein sich bewegendes Zielobjekt treffen soll, bei dem unterschiedliche Ansichten unterschiedliche Erkennungsmuster bedingen und seine Fluchtbewegungs-Möglichkeiten eine aufwendigere Vorhalt-Auswertung für eine Proportionalnavigation erfordern - denn das hier vorliegende Ziel in Form des Shelter-Vorplatzes ist nicht nur geometrisch und hinsichtlich seiner Clutter-Struktur relativ eindeutig bestimmt, sondern insbesondere auch stationär gegeben.

Zusätzlich kann eine Tor-Detektion vorgesehen sein, die darauf beruht, mittels des schräg voraus orientierten Steuer-Sensors oder mittels eines etwa horizontal orientierten zusätzlichen Sensors die begrenzte ebene Fläche des Shelter-Tores zwischen beiderseits sich anschließenden Splitterschutz-Erdwällen zu akquirieren, um eine etwa horizontal orientierte projektilbildende Ladung dann zu zünden, wenn diese mit der rotierenden Munition gerade in Richtung auf das detektierte Tor einschwenkt.

Als Submunition eignet sich im Rahmen vorliegender Erfindung somit insbesondere ein endphasenkorrigierbarer Flugkörper, der unter steilem Abstieg im Zielgebiet dieses - vorzugsweise unter Eigenbewegung mit wenigstens einem starr eingebauten Sensor - spiralförmig abtastet, um bei Erkennen des Zieles (hier also primär des Shelter-Vorplatzes) mittels vorübergehender Anstellung von Steuerrudern eine Bahnkorrektur vorzunehmen, wie für ein Realisierungsbeispiel in der EP-OS 81 421 beschrieben. Weil die Wirkung im Ziel nun nicht mehr davon abhängt, daß die Submunition zufällig einen Shelter an geeigneter Stelle trifft, sondern weil nun gezielt der Platz vor dem am leichtesten verwundbaren Shelter-Bereich, nämlich vor seinem Tor, angesteuert wird, ist für gleiche Effektivität der Munition ein wesentlich geringerer Aufwand erforderlich, also z.B. eine wesentlich geringere Submunitions-Stückzahl über das Zielgebiet zu verbringen. Für diese Verbringung eignen sich Träger in Form von Geschossen, Raketen oder Flugzeugen; vorzugsweise erfolgt die Verbringung jedoch mit einem vom Flugzeug ausklinkbaren Abstands-Waffenträger, wie er etwa in WEHRTECHNIK 5/84 (Seite 116 links oben) beschrieben ist.

Die Detektion des Zieles in Form des aufgeweiteten, relativ ebenen Platzes (und ggf. des ebenen Tores begrenzter Fläche) im signifikant anderen Clutter hervorrufenden Umfeld erfolgt beispielsweise gemäß den in der DE-OS 34 34 326 erläuterten Kriterien.

Der Gefechtskopf der Submunition weist eine im wesentlichen zylindrische Struktur auf, dessen Zylinderachse um den funktionstypischen Einfallwinkel der Submunition ins Zielgebiet gegeüber der Längsachse der Submunition verschwenkt ist, damit sie im Auftreffpunkt möglichst lotrecht ausgerichtet ist. Denn auf diese Weise ist sichergestellt, daß längs der Zylinderwandung angeordnete projektilbildende Belegungen zu im wesentlichen horizontal abgefeuerten Projektilen führen; von denen wenigstens eines im wesentlichen senkrecht auf das Panzertor des Shelter auftrifft und dieses mit glühenden Splittern durchschlägt, um das dahinter abgestellte Fluggerät außer Gefecht zu setzen. Vorzugsweise sind mehr als drei, typischerweise etwa sechs projektilbildende Belegungen am Gefechtskopf peripher gegeneinander versetzt angeordnet. Denn aus der Geometrie eines typischen Shelter-Vorplatzes, der etwa im Mittelpunkt angesteuert wird (also aus der Distanz zum Tor), aus der typischen Breite eines Sheltertores und aus dem horizontalen Winkel zwischen jeweils zwei einander benachbarten Gefechtskopf-Belegungen ergibt sich dann, daß auch ohne gesonderte Tor-Detektion ein Projektil das Tor etwa mittig trifft oder zwei Projektile das Tor an seinen beiden Seitenbereichen treffen. Man kann sich aber auch auf eine, oder sehr wenige, größere projektilbildende Ladung(en) beschränken, wenn zusätzlich die erwähnte Tor-Akquisition realisiert und die Ladung gezielt beim Eindrehen in die Sichtlinie zum Tor gezündet wird. Ferner kann der Gefechtskopf auch mit einer vorauswirkenden Belegung ausgestattet sein, um zusätzlich den Shelter-Vorplatz in der Umgebung des Auftreffpunktes der Submunition aufzubrechen, also unbefahrbar zu machen. Insoweit handelt es sich dann also um einen sogenannten Mehrzweckgefechtskopf, wie er etwa in der eigenen älteren Patent DE-C-35 25 147 für eine im Hinblick auf einen anderen Einsatzzweck spezifisch optimierte Zylindermantel-Belegung, wie sie als solche auch aus der DE-B 1578089 vorbekannt ist, näher beschrieben ist.

## Patentansprüche

1. Verfahren zum Bekämpfen von gepanzerten oberirdischen Schutzräumen, insbesondere von Schutzräumen für Flugzeuge, dadurch gekennzeichnet, daß ein Vorplatz vor dem Tor des Schutzraumes detektiert und mittels eines Gefechtskopfes im steilen Endanflug angesteuert wird, woraufhin der Gefechtskopf wenigstens eine projektilbildende Belegung in etwa horizontaler Richtung gegen das Tor abfeuert.

2. Verfahren nach Anspruch 1, dadurch gekennzeichnet, daß mehrere peripher gegeneinander versetzte, radiale Belegungen an Sturzflug-Submunition vorgesehen sind.

3. Verfahren nach Anspruch 2, dadurch gekennzeichnet, daß der Gefechtskopf zusätzlich eine vorausorientierte Wirkkomponente aufweist.

4. Verfahren nach Anspruch 1, 2 oder 3, dadurch gekennzeichnet, daß der Vorplatz mit endphasenmanövrierbarer Submunition angesteuert wird.

5. Verfahren nach Anspruch 4, dadurch gekennzeichnet, daß die Endphasenmanöver von einem Sensor gesteuert werden, der den signifikanten Unterschied zwischen dem Clutter von Vorplatz einerseits und andererseits von ihm umgebenden, insbesondere bewachsenen, Gelände auswertet.

6. Verfahren nach Anspruch 4 oder 5, dadurch gekennzeichnet, daß die Endphasenmanöver von einem Sensor gesteuert werden, der das typische Höhenprofil in der Umgebung eines Vorplatzes auswertet.

7. Verfahren nach einem der Ansprüche 4 bis 6, dadurch gekennzeichnet, daß die Endphasenmanöver von einem Sensor gesteuert werden, der das Zielgebiet spiralförmig abtastet, um das Vorplatz-Zentrum zu akquirieren.

8. Verfahren nach Anspruch 7, dadurch gekennzeichnet, daß der Sensor starr in eine Submunition eingebaut ist, die kreisend in das Zielgebiet absteigt.

9. Verfahren nach einem der Ansprüche 5 bis 8, dadurch gekennzeichnet, daß ein Sensor vorgesehen ist, der den signifikanten Unterschied zwischen dem Clutter vom Tor einerseits und andererseits vom ihm benachbarten, insbesondere bewachsenen Gelände auswertet und eine projektilbildende Ladung beim Einschwenken in die Sichtlinie zum Tor zündet.

10. Verfahren nach einem der Ansprüche 4 bis 9, dadurch gekennzeichnet, daß die Submunition mittels eines selbst manövrierenden Trägers über das Zielgebiet verbracht wird.

11. Verwendung von steil absteigender endphasenkorrigierter Submunition mit wenigstens einer etwa quer zu einer Längsachse orientierten projektilbildenden Belegung und mit einem auf das Zentrum der typischen Vorplatz-Cluttersignatur vor gepanzerten oberirdischen Schutzräumen ansprechenden Manövriersensor, zum Ausüben des Verfahrens nach einem der vorangehenden Ansprüche.

12. Verwendung von Submunition nach Anspruch 11, mit einem das Tor des Schutzraumes detektierenden Sensor zum richtungskorrigierten Zünden einer etwa horizontal orientierten projektilbildenden Ladung in der Submunition.

## Revendications

1. Procédé pour attaquer des abris de surface blindés, notamment des abris pour avions, caractérisé en ce qu'on détecte une avant-place située devant la porte de l'abri et qu'on oriente vers elle une tête de combat en approche terminale très inclinée, à la suite de quoi la tête de combat tire vers la porte, dans une direction sensiblement horizontale, une garniture formant des projectiles.

2. Procédé selon la revendication 1, caractérisé en ce qu'on prévoit plusieurs garnitures radiales, décalées l'une par rapport à l'autre sur la périphérie, sur la sous-munition prévue pour le vol en piqué.

3. Procédé selon la revendication 2, caractérisé en ce que la tête de combat comporte en outre une composante active préorientée.

4. Procédé selon la revendication 1, 2 ou 3, caractérisé en ce qu'on oriente vers l'avant-place une sous-munition pouvant être manoeuvrée en phase terminale.

5. Procédé selon la revendication 4, caractérisé en ce que les manoeuvres de phase terminale sont commandées par un détecteur qui évalue la différence significative entre les échos parasites de l'avant-place d'une part, et ceux du terrain, notamment le terrain couvert de végétation qui l'entoure, d'autre part.

6. Procédé selon la revendication 4 ou 5, caractérisé en ce que les manoeuvres de phase terminale sont commandées par un détecteur qui évalue le profil des reliefs typique dans l'entourage de l'avant-place.

7. Procédé selon l'une des revendications 4 à 6, caractérisé en ce que les manoeuvres de phase terminale sont commandées par un détecteur qui explore en spirale la zone de la cible pour acquérir le centre de l'avant-place.

8. Procédé selon la revendication 7, caractérisé en ce que le détecteur est incorporé solidaire, dans une sous-munition qui descend dans la zone de la cible en faisant des cercles.

9. Procédé selon l'une des revendications 5 à 8, caractérisé en ce qu'on prévoit un détecteur qui évalue la différence significative entre les échos parasites de la porte, d'une part, et ceux du terrain qui l'avoisine, notamment du terrain couvert de végétation, d'autre part et met à feu une charge formant des projectiles, lors du basculement dans la ligne de visée orientée vers la porte.

10. Procédé selon l'une des revendications 4 à 9, caractérisé en ce que la sous-munition est aménée au dessus de la zone de la cible au moyen d'un porteur manoeuvrant par lui-même.

11. Utilisation d'une sous-munition descendant sous un angle très fort, à correction de phase terminale et comportant au moins une garniture formant des projectiles, orientée sensiblement transversalement à un axe longitudinal et un détecteur de manoeuvre répondant au centre de la signature typique d'échos parasites de l'avant-place située devant des abris de surface blindés, pour mettre en oeuvre le procédé selon l'une des revendications précédentes.

12. Utilisation de la sous-munition selon la revendication 11, comportant un détecteur détectant la porte de l'abri pour mettre à feu avec correction d'orientation, une charge située dans la sous-munition, orientée sensiblement horizontalement et projetant des projectiles.

## Claims

1. A method of combatting armoured overground shelters, more especially shelters for aircraft, characterised in that an apron in front of the door of the shelter is detected and is homed-in on by means of a warhead in steep final approach, whereupon the warhead fires at least one projectile-forming coating in an approximately horizontal direction towards the door.

2. A method according to claim 1, characterised in that several peripherally mutually offset radial coatings are provided on the nose-diving submunition.

3. A method according to claim 2, characterised in that the warhead additionally has an effective component directed ahead.

4. A method according to claim 1, 2 or 3, characterised in that the apron is homed-in on with end-phase-manoeuvrable submunition.

5. A method according to claim 4, characterised in that the end-phase manoeuvres are controlled by a sensor which evaluates the significant difference between the clutter from the apron on the one hand and on the other hand from the, more especially covered with foliage, terrain surrounding it.

6. A method according to claim 4 or 5, characterised in that the end-phase manoeuvres are controlled by a sensor which evaluates the typical height profile in the neighbourhood of an apron.

7. A method according to one of claims 4 to 6, characterised in that the end-phase manoeuvres are controlled by a sensor which scans the target area spirally in order to acquire the centre of the apron.

8. A method according to claim 7, characterised in that the sensor is incorporated rigidly into a submunition which descends revolving into the target area.

9. A method according to one of claims 5 to 8, characterised in that a sensor is provided which evaluates the significant difference between the clutter from the door on the one hand and on the other hand from the, more especially overgrown, terrain adjacent to it and detonates a projectile-forming charge upon the swinging-in into the line of sight to the door.

10. A method according to one of claims 4 to 9, characterised in that the submunition is delivered over the target area by means of a self-manoeuvring carrier.

11. Use of steeply descending end-phase- corrected submunition having at least one projectile-forming coating directed approximately transversely to a longitudinal axis and having a manoeuvring sensor responding to the centre of the typical apron clutter signature in front of armoured overground shelters, for carrying out the method according to one of the preceding claims.

12. Use of submunition according to claim 11, with a sensor detecting the door of the shelter for the direction-corrected detonation of an approximately horizontally directed projectile-forming charge in the submunition.
